# EUROPÄISCHE PATENTSCHRIFT

(11) **EP 1 479 864 B1**
(45) Veröffentlichungstag und Bekanntmachung des Hinweises auf die Patenterteilung: **20.09.2006**
(21) Anmeldenummer: 04010740.1
(22) Anmeldetag: 06.05.2004
(51) Int. Cl.: E05D 15/10, E05F 15/10, E05F 15/14

(54) **Notentriegelungsvorrichtung an einer Schwenkschiebetür für Fahrzeuge, insbesondere Fahrzeuge des öffentlichen Personennahverkehrs**
Emergency unlocking mechanism for plug in door for vehicles, in particular for public transport
Dispositif de déverrouillage de secours pour portes pivotantes coulissantes pour véhicules, en particulier pour le transport de personnes

(30) Priorität: 20.05.2003 DE 20307840 U
(43) Veröffentlichungstag der Anmeldung: 24.11.2004
(73) Patentinhaber: Gebr. Bode GmbH & Co. KG, 34123 Kassel (DE)
(72) Erfinder: Horn, Manfred, 34260 Kaufungen (DE)
(74) Vertreter: Feder, Wolf-Dietrich

(56) Entgegenhaltungen:
- EP-A- 1 040 979
- DE-A- 19 745 753
- US-A- 4 901 474

## Beschreibung

Die Erfindung betrifft eine Notentriegelungsvorrichtung an einer Schwenkschiebetür für Fahrzeuge, insbesondere Fahrzeuge des öffentlichen Personennahverkehrs mit den Merkmalen aus dem Oberbegriff des Schutzanspruchs 1.

Schwenkschiebetüren der hier vorausgesetzten Bauart sind an sich bekannt und beispielsweise in EP 1 040 979 A2 beschrieben. Sie sind im allgemeinen so konstruiert, dass ein Spreizhebel, auf welchen die Reaktionskraft der Antriebsvorrichtung zur Erzeugung der Verschiebungsbewegung der Tragführung in Querrichtung zur Türöffnung ein Drehmoment ausübt, in der Geschlossenstellung der Tragführung sich in einer Lage im oder kurz hinter dem Totpunkt seiner Schwenkbewegung befindet zur Verriegelung der Tragführung in der Geschlossenstellung.

In dieser Stellung kann die Tür auch durch Drücken von innen nicht mehr geöffnet werden.

Es ist bekannt, bei derartigen Schwenkschiebetüren eine Notentriegelungsvorrichtung vorzusehen, damit z.B. die Fahrgäste jederzeit auch bei Stromausfall die Tür öffnen können, um das Fahrzeug zu verlassen. Die Notentriegelungsvorrichtung besitzt einen Federspeicherzylinder, der im Normalzustand unter dem Druck der zugeführten Druckluft steht und in diesem Normalzustand die gespannte Feder verriegelt. Bei einer Entlüftung des Federspeicherzylinders mittels eines Nothahns wird die gespannte Feder freigegeben, und dadurch wird die Tragführung unter der Kraftwirkung dieser Feder nach außen gedrückt bis mindestens über die oben erwähnte Totpunktstellung hinaus, so dass dann die Tür von Hand vollständig geöffnet werden kann.

Bei derartigen Notentriegelungsvorrichtungen hat sich nunmehr das Problem ergeben, dass die Tür nach einer Notentriegelung und Öffnung nicht mehr von Hand in die Geschlossenstellung zurückgeführt werden kann, da die Kraftwirkung der freigegebenen entspannten Feder des Federspeicherzylinders ein Zurückdrücken der Tragführung in die Ausgangsstellung verhindert. Es müssen daher besondere Maßnahmen getroffen werden, um die Tür nach einer Notentriegelung wieder schließen zu können. Hierzu ist es notwendig, den Federspeicherzylinder wieder unter Druck zu setzen, damit seine Feder gespannt wird und einer Zurückbewegung der Tragführung in die Ausgangsstellung der geschlossenen Tür keinen Widerstand mehr entgegensetzt.

In DE 197 45 753 A1 ist ein Notentriegelungssystem für eine fremdkraftbetätigte Fahrzeugtür beschrieben, bei welcher das Türblatt mittels eines Antriebsorgans in seiner Schließposition in einer Totpunkt-nahen Verriegelungsposition gehalten wird. Um bei einem Ausfall des Fremdkraft-Antriebs das Türblatt öffnen zu können, ist ein Notbetätigungsorgan vorgesehen, das mittels eines pneumatischen Stellorgans in eine Notentriegelungsposition bewegbar ist, in der sich das Antriebsorgan in einer eine manuelle Betätigung des Türblattes ermöglichende Position befindet. In dieser Position ist das Türblatt nach einer manuellen Rückbetätigung eines als Nothahn wirkenden Schaltorgans in eine Verriegelungsposition zurückbewegbar, die nicht der normalen Verriegelungsposition entspricht, sondern einer vor dem Totpunkt liegenden Position.

Der Erfindung liegt die Aufgabe zugrunde, eine Notentriegelungsvorrichtung mit den Merkmalen aus dem Oberbegriff des Schutzanspruchs 1 so auszugestalten, dass mit einfachsten technischen Mitteln das Wiederschließen der notentriegelten Schwenkschiebetür von Hand über die Totpunktstellung ermöglicht wird.

Die Lösung dieser Aufgabe geschieht erfindungsgemäß mit den Merkmalen aus dem kennzeichnenden Teil des Schutzanspruchs 1. Vorteilhafte Weiterbildungen der erfindungsgemäßen Notentriegelungsvorrichtung sind in den abhängigen Ansprüchen beschrieben.

Der Grundgedanke der Erfindung besteht darin, den Nothahn, mit dem die Notentriegelung der Schwenkschiebetür ausgelöst wird, gleichzeitig dazu zu benutzen, um Bedingungen zu schaffen, unter denen die Tür von Hand wieder geschlossen werden kann. Die Erfindung geht dabei von dem Gedanken aus, dass der drucklose Zustand des Federspeicherzylinders nur so lange aufrechterhalten werden muss, bis die Tür bzw. die Tragführung über die Totpunktstellung hinaus nach außen gedrückt ist, wonach sie ja jederzeit vollständig geöffnet werden kann. Dies bedeutet, dass der Nothahn nach seiner Betätigung sehr kurzfristig in die Ruhestellung zurückgeführt werden kann. Die Ausbildung ist so, dass in der Ruhestellung der Federspeicherzylinder wieder belüftet und die Feder in die gespannte Stellung geführt wird. Die vollständige Öffnung der Tür, die bereits über die Totpunktstellung hinausgedrückt wurde, wird hierdurch nicht behindert, und es ist jederzeit ein Wiederschließen der Tür von Hand möglich, weil die Feder des Federkernspeichers in die gespannte Stellung zurückgeführt ist und das Hineindrücken der Tragführung nicht behindert.

Da ein Fahrgast, der durch Betätigung des Nothahns die Notentriegelungsvorrichtung auslöst, diesen Nothahn nach seiner Betätigung im allgemeinen sofort wieder loslassen wird, besteht die einfachste Ausführungsform der erfindungsgemäßen Lösung des Problems darin, das Betätigungselement des Nothahns nach dem Loslassen unter Federkraft in die Ruhestellung zurückzuführung, so dass damit der Nothahn selbst wieder in die Ruhestellung gerät. Selbstverständlich ist es auch möglich, eine lösbare Kupplung zwischen Betätigungselement und Nothahn vorzusehen, so dass, wenn der Fahrgast das Betätigungselement doch länger festhält, der Nothahn selbst trotzdem unter Federkraft in die Ruhestellung zurückgeführt werden kann. Ebenso ist es möglich, eine Zeitschaltung vorzusehen, die den Nothahn unabhängig von der Stellung des Betätigungselementes nach einer vorgegebenen Zeit in die Ruhestellung zurückführt.

Im allgemeinen ist es vorteilhaft oder auch vorgeschrieben, dass sowohl im Fahrzeug als auch außen am Fahrzeug im Bereich der Schwenkschiebetür ein Nothahn angeordnet ist, damit die Tür sowohl von innen als auch von außen notentriegelt werden kann. Natürlich ist es sinnvoll, dann beide Nothähne-mit der oben beschriebenen Einrichtung auszurüsten, die das Wiederschließen der Tür von Hand ermöglicht. Damit ein unbeabsichtigtes Betätigen des Nothahns während der Fahrt verhindert wird, ist es vorteilhaft, hier eine entsprechende Vorrichtung zur Verhinderung eines unbeabsichtigten Betätigens des Nothahns vorzusehen. Dies kann beispielsweise bei einem innerhalb des Fahrzeugs angeordneten Nothahn durch eine Magnetvorrichtung geschehen, die den Nothahn in der Ruhe-stellung lösbar fixiert. Bei einem außen am Fahrzeug angeordneten Nothahn kann es vorteilhaft sein, den Nothahn durch eine mittels Schlüssel betätigbare Verriegelungsvorrichtung abschließbar zu machen, damit das abgestellte Fahrzeug nicht über den äußeren Nothahn geöffnet werden kann.

Die erfindungsgemäße Notentriegelungsvorrichtung kann sowohl bei Schwenkschiebetüren mit einem Türblatt als auch bei Schwenkschiebetüren mit zwei gegeneinander in ihrer Längsrichtung verschiebbaren Türblättern verwendet werden, die jeweils über einen auf einer Rundstange geführten Schlitten in der Tragführung aufgehängt sind. Als Antriebsvorrichtung kann ein für beide Türblätter gemeinsamer Elektromotor dienen, und die Übertragung der Reaktionskraft zu mindestens einem Ende der Tragführung kann in an sich bekannter Weise über eine Koppelstange erfolgen.

Im folgenden wird anhand der beigefügten Zeichnungen ein Ausführungsbeispiel für eine Notentriegelungsvorrichtung nach der Erfindung näher erläutert.

In den Zeichnungen zeigen:
- Fig. 1: eine zweiflügelige Schwenkschiebetür von innen gesehen im voll geöffneten Zustand;
- Fig. 1A: den Bereich E aus Fig. 1 in vergrößerter Darstellung;
- Fig. 2: in gegenüber Fig. 1A weiter vergrößerter Darstellung den Federspeicherzylinder der Notentriegelungsvorrichtung nach Fig. 1 und 1A mit Anschlusselementen im Notbetriebs-Zustand;
- Fig. 3: in einer Darstellung analog Fig. 2 den Federspeicherzylinder im Betriebszustand, in dem die Tür ganz geöffnet ist;
- Fig. 4: in einer Darstellung analog Fig. 2 den Federspeicherzylinder in dem Betriebszustand, in dem die Tür geschlossen ist;
- Fig. 5: in einem pneumatischen Schaltbild die Druckluftzuführung zum Federspeicherzylinder mit dem Nothahn.

Fig. 1 zeigt eine Schwenkschiebetür für ein Fahrzeug des öffentlichen Personennahverkehrs. Es werden im folgenden nur die Elemente der Schwenkschiebetür erläutert, die für die Beschreibung der Notentriegelungsvorrichtung von Bedeutung sind.

In Fig. 1 ist die Tür von innen gesehen im vollgeöffneten Zustand dargestellt. Die Türblätter 1A und 1B sind in nicht eigens dargestellter Weise gegeneinander in ihrer Längsrichtung verschiebbar jeweils an einer Tragführung 3 aufgehängt. Sie können aus der in Fig. 1 dargestellten vollgeöffneten Stellung in einer aufeinander zu gerichteten Schiebebewegung zusammengeführt werden, und dann können sie zusammen mit der Tragführung 3 in Querrichtung zur Türöffnung nach innen in eine Geschlossenstellung geführt werden, in der die Türblätter 1A und 1B innerhalb des Türrahmens 2 und damit innerhalb der Fahrzeugwand liegen. In umgekehrter Richtung kann die Tragführung aus einer Geschlossenstellung in eine Verschiebestellung nach außen bewegt werden, in der die Türblätter wieder außen vor der Fahrzeugwand liegen und zur vollständigen Öffnung der Tür in ihrer Längsrichtung auseinandergeschoben werden können. Als Antriebsvorrichtung dient im dargestellten Ausführungsbeispiel ein Elektromotor 4, von dem aus die Türblätter 1A und 1B in nicht näher dargestellter Weise beispielsweise über einen Zahnriemenantrieb bewegt werden. Aus der Reaktionskraft der Antriebsvorrichtung wird in an sich bekannter und beispielsweise in EP 1 040 979 A2 beschriebener Weise die Kraft für die Versetzung der Tragführung nach außen bzw. innen abgeleitet. Dabei kann die Übertragung der Reaktionskraft je nach der Lage des Elektromotors 4 zu dem entfernteren Ende der Tragführung über eine Koppelstange erfolgen. Die Übertragung der Reaktionskraft auf die Tragführung 3 erfolgt dabei, wie ebenfalls in dem oben zitierten Dokument erläutert, in der Weise, dass ein die Kraft übertragender Spreizhebel in der Geschlossenstellung der Tragführung 3 sich in einer Lage im oder kurz hinter dem Totpunkt seiner Schwenkbewegung befindet zur Verriegelung der Tragführung 3 in der Geschlossenstellung. In dieser Stellung kann die Tür auch durch Drücken von innen nicht mehr von Hand geöffnet werden.

Damit die Tür im Notfall von den Fahrgästen beispielsweise auch bei Stromausfall geöffnet werden kann, ist eine Notentriegelungsvorrichtung vorgesehen. Sie besitzt einen an das Druckluftsystem des Fahrzeugs angeschlossenen Federspeicherzylinder 5, welcher in der aus Fig. 4 ersichtlichen Weise über ein 3/2-WegeVentil 8 an das Druckluftnetz 9 angeschlossen ist. Das 3/2-Wege-Ventil 8 ist als Nothahn ausgebildet, der über ein Betätigungselement 8.1, das beispielsweise als Betätigungshebel ausgebildet sein kann, betätigt wird. Das 3/2-Wege-Ventil 8 besitzt eine Ruhestellung, in welcher der Federspeicherzylinder 5 an das Druckluftnetz 9 angeschlossen ist und mit Druck beaufschlagt ist. In diesem Zustand ist, wie aus Fig. 3 und 4 ersichtlich, die Feder 5.1 gespannt und, wie weiter unten näher erläutert wird, die Notentriegelungsvorrichtung außer Betrieb. Wird das 3/2-Wege-Ventil mittels des Betätigungselements 8.1 in die Stellung gebracht, die in Fig. 5 dargestellt ist und in welcher der Federspeicherzylinder 5 mit dem Außenraum verbunden ist, so wird der Federspeicherzylinder 5 entlüftet, womit die Druckbeaufschlagung wegfällt und die Feder 5.1, die über die Kolbenstange 5.2 des Federspeicherzylinders 5 und einen Federteller 5.3 bei belüftetem Federspeicherzylinder 5 im gespannten Zustand gehalten war, entspannt sich und gerät in die in Fig. 2 dargestellte Stellung.

Die Kolbenstange 5.2 des Federspeicherzylinders 5 ist über ein Halterungselement 6.1 mit einer Langlochlasche 6 verbunden, und die nicht näher dargestellte Vorrichtung zur Bewegung der Tragführung 3 besitzt einen Öffnungsbolzen 7, der in der Langlochlasche 6 geführt ist. Dabei ist die Anordnung so, dass außerhalb des Notbetriebs, also bei gespannter Feder 5.1 im "Betriebszustand Tür geschlossen", wie in Fig. 4 dargestellt, der Öffnungsbolzen 7 am inneren Ende des Langlochs der Langlochlasche 6 liegt, während er im "Betriebszustand Tür ganz geöffnet" wie in Fig. 3 dargestellt am äußeren Ende des Langlochs der Langlochlasche 6 liegt.

Bei Betätigung der Notentriegelung wird durch die Bewegung der Kolbenstange 5.2 des Federspeicherzylinders 5 unter der Wirkung der Feder 5.1, wie in Fig. 2 unter dem Stichwort "Notbetrieb" dargestellt, das innere Ende des Langlochs der Langlochlasche 6 zusammen mit dem Öffnungsbolzen 7 verschoben. Diese Verschiebebewegung bewirkt, dass die Tragführung 3 mindestens über die Totstellung hinaus nach außen gedrückt wird und dann die Tür von Hand ganz geöffnet werden kann. Diese Art der Notentriegelung hat jedoch den Nachteil, dass, wenn sich Federspeicherzylinder 5 und Feder 5.1 in der in Fig. 2 dargestellten Stellung befinden, die Tragführung 3 und damit die Tür nicht von Hand in die Geschlossenstellung zurückbewegt werden können, weil aufgrund der Stellung der Langlochlasche 6 der Öffnungsbolzen 7 gegen den starken Druck der Feder 5.1 nicht in die in Fig. 4 dargestellte Stellung zurückbewegt werden kann. Aus diesem Grunde ist die Notentriegelungsvorrichtung in der Weise ausgebildet, dass der Nothahn, also das 3/2-Wege-Ventil 8, beim Loslassen des Betätigungselements 8.1 unter Federkraft in die Ruhestellung zurückkehrt, in welcher der Federspeicherzylinder 5 vom Durckluftnetz 9 her wieder belüftet wird und in den in Fig. 3 und 4 dargestellten Betriebszustand zurückkehrt. Die Feder 5.1 befindet sich wieder im gespannten Zustand, und nunmehr kann jederzeit die Tragführung 3 von Hand über die Totpunktstellung in die Geschlossenstellung zurückgeführt werden und damit die Tür geschlossen werden.

## Patentansprüche

1. Notentriegelungsvorrichtung an einer Schwenkschiebetür für Fahrzeuge, insbesondere Fahrzeuge des öffentlichen Personennahverkehrs, mit mindestens einem in seiner Längsrichtung verschiebbaren Türblatt, das in einer Tragführung aufgehängt und verschiebbar geführt ist, die zusammen mit dem Türblatt aus einer Geschlossenstellung, in der das Türblatt in der Fahrzeugwand liegt, in eine Verschiebestellung, in der das Türblatt außen vor der Fahrzeugwand liegt, und zurück versetzbar ist und mit einer Antriebsvorrichtung für die Verschiebung des Türblatts, aus deren Reaktionskraft die Kraft für die Versetzung der Tragführung abgeleitet wird, wobei die Anordnung so ist, dass die Tür aus der Geschlossenstellung in die Verschiebestellung und zurück über eine Totpunktstellung geführt wird, durch welche sie in der Geschlossenstellung zugehalten wird, wobei die Notentriegelungsvorrichtung einen Federspeicherzylinder aufweist, bei dessen Entlüftung mittels eines Nothahns die gespannte Feder freigegeben und die Tragführung unter Federkraft mindestens über die Totpunktstellung hinaus nach außen gedrückt wird, **dadurch gekennzeichnet, dass** der Nothahn (8) mit einer Vorrichtung zur automatischen Rückführung aus der Betriebsstellung in die Ruhestellung versehen ist, die ein den Nothahn (8) bei Loslassen des Betätigungselements (8.1) und/oder Ablauf eines vorgegebenen Zeitraums in die Ruhestellung zurückführendes Federelement aufweist, wobei in der Ruhestellung der Federspeicherzylinder (5) belüftet und die Feder (5.1) in die gespannte Stellung geführt wird, in welcher sie keine Federkraft auf die Tragführung (3) ausübt.

2. Notentriegelungsvorrichtung nach Anspruch 1, **dadurch gekennzeichnet, dass** der Nothahn (8) als 3/2-Wege-Ventil ausgebildet ist, über welches der Federspeicherzylinder (5) an eine Druckluftquelle (9) anschließbar ist, wobei die Schaltung derart ist, dass in der Ruhestellung der Federspeicherzylinder (5) an die Druckluftquelle (9) angeschlossen ist und belüftet wird, während er in der Betriebsstellung entlüftet wird und das 3/2-Wege-Ventil bei Loslassen eines Betätigungselements (8.1) unter Federkraft aus der Betriebsstellung in die Ruhestellung zurückkehrt.

3. Notentriegelungsvorrichtung nach einem der Ansprüche 1 oder 2, **dadurch gekennzeichnet, dass** die Vorrichtung zur Bewegung der Tragführung (3) aus der Geschlossenstellung nach außen über die Totpunktstellung hinaus einen Öffnungsbolzen (7) aufweist, der in einer mit der Kolbenstange (5.2) des Federspeicherzylinders (5) verbundenen Langlochlasche (6) geführt ist, wobei die Anordnung derart ist, dass bei gespannter Feder (5.1) der Öffnungsbolzen (7) in der Geschlossenstellung am inneren Ende des Langlochs und in der Offenstellung am äußeren Ende des Langlochs liegt und bei Betätigung der Notentriegelung durch die Bewegung der Kolbenstange (5.2) unter Wirkung der Feder (5.1) das innere Ende des Langlochs der Langlochlasche (6) mit dem Öffnungbolzen (7) verschoben wird.

4. Notentriegelungsvorrichtung nach einem der Ansprüche 1 bis 3, **dadurch gekennzeichnet, dass** sowohl im Fahrzeug als auch außen am Fahrzeug im Bereich der Schwenkschiebetür ein Nothahn angeordnet ist.

5. Notentriegelungsvorrichtung nach Anspruch 4, **gekennzeichnet durch** eine Vorrichtung zur Verhinderung einer unbeabsichtigten Betätigung des Nothahns.

6. Notentriegelungsvorrichtung nach Anspruch 5, **dadurch gekennzeichnet, dass** insbesondere der im Fahrzeug angeordnete Nothahn durch eine Magnetvorrichtung in der Ruhestellung lösbar fixiert ist.

7. Notentriegelungsvorrichtung nach Anspruch 5, **dadurch gekennzeichnet, dass** insbesondere der außen am Fahrzeug angeordnete Nothahn durch eine mittels eines Schlüssels betätigbare Verriegelungsvorrichtung abschließbar ist.

## Claims

1. An emergency unlocking device on a swinging-sliding door for vehicles, particularly vehicles of the local public transport system, having at least one door leaf which is displaceable in its longitudinal direction and is hung and displaceably guided in a supporting guideway which, together with the door leaf, can be moved from a closed position, in which the door leaf is located in the vehicle wall, into a displaced position, in which the door leaf is located on the outside in front of the vehicle wall, and back, and having a drive device for the displacement of the door leaf, the force for the movement of the supporting guideway being derived from the reaction force of the drive device and the arrangement being such that the door is guided from the closed position into the displaced position and back via a dead centre position by means of which it is held shut in the closed position, the emergency unlocking device having a spring cylinder and the tensioned spring being released and the supporting guideway being pressed outwards at least beyond the dead centre position under spring force when the spring cylinder is vented by means of an emergency cock, **characterised in that** the emergency cock (8) is provided with a device for its automatic return from the operating position into the rest position, said device having a spring element which, when the actuating element (8.1) is released and/or a predetermined time period has elapsed, returns the emergency cock (8) into the rest position, the spring cylinder (5) being ventilated in the rest position and the spring (5.1) being guided into the tensioned position in which it does not exert a spring force on the supporting guideway (3).

2. An emergency unlocking device according to Claim 1, **characterised in that** the emergency cock (8) is constructed as a 3/2 directional control valve by way of which the spring cylinder (5) can be connected to a compressed-air source (9), the connection being such that the spring cylinder (5) is connected to the compressed-air source (9) and ventilated in the rest position, whilst it is vented in the operating position and the 3/2 directional control valve returns from the operating position into the rest position under spring force when an actuating element (8.1) is released.

3. An emergency unlocking device according to one of Claims 1 and 2, **characterised in that** the device for moving the supporting guideway (3) outwards from the closed position beyond the dead centre position has an opening pin (7) which is guided in a slot plate (6) connected to the piston rod (5.2) of the spring cylinder (5), the arrangement being such that, when the spring (5.1) is tensioned, the opening pin (7) is located at the inner end of the slot in the closed position and at the outer end of the slot in the open position and, upon actuation of the emergency unlocking system by the movement of the piston rod (5.2) under the effect of the spring (5.1), the inner end of the slot of the slot plate (6) is displaced with the opening pin (7).

4. An emergency unlocking device according to one of Claims 1 to 3, **characterised in that** an emergency cock is arranged both in the vehicle and on the outside of the vehicle in the region of the swinging-sliding door.

5. An emergency unlocking device according to Claim 4, **characterised by** a device for preventing unintentional actuation of the emergency cock.

6. An emergency unlocking device according to Claim 5, **characterised in that** particularly the emergency cock arranged in the vehicle is releasably fixed in the rest position by a magnetic device.

7. An emergency unlocking device according to Claim 5, **characterised in that** particularly the emergency cock arranged on the outside of the vehicle is lockable by a locking device which is be actuated by means of a key.

## Revendications

1. Dispositif de déverrouillage d'urgence sur une porte coulissante basculante pour véhicules, en particulier véhicules de transport de personnes, comprenant au moins un vantail de porte pouvant coulisser dans sa direction longitudinale, qui est suspendu dans un guide porteur et guidé de façon coulissante, lequel peut être amené avec le vantail de porte à partir d'une position fermée, dans laquelle le vantail de porte est situé dans la paroi de véhicule, dans une position de coulissement, dans laquelle le vantail de porte est situé à l'extérieur avant la paroi de véhicule, et peut être reculé et avec un dispositif d'entraînement pour le coulissement du vantail de porte, dont la force de réaction sert à déduire la force pour le déplacement du guide porteur, l'agencement étant conçu de telle sorte que la porte est guidée à partir de la position fermée dans la position de coulissement et retourne au moyen d'une position de point mort, par laquelle elle est maintenue dans la position fermée, le dispositif de verrouillage d'urgence présentant un cylindre accumulateur à ressort, lors de la purge duquel le ressort tendu est libéré au moyen d'un robinet de secours et le guide porteur est appuyé vers l'extérieur sous l'effet du ressort au moins au-delà de la position de point mort, **caractérisé en ce que** le robinet d'urgence (8) est doté d'un dispositif pour le recul automatique de la position de service dans la position de repos, qui présente un élément de ressort qui fait reculer le robinet d'urgence (8), en cas de relâchement de l'élément de commande (8.1) et/ou en cas d'expiration d'une période prévue, dans la position de repos, le cylindre accumulateur à ressort (5) étant purgé dans la position de repos et le ressort (5.1) étant guidé dans la position tendue, dans laquelle il n'exerce pas de force de ressort sur le guide porteur (3).

2. Dispositif de déverrouillage d'urgence selon la revendication 1, **caractérisé en ce que** le robinet de secours (8) est conçu comme une vanne à 3/2 voies, par laquelle le cylindre accumulateur à ressort (5) peut être raccordé à une source d'air comprimé (9), le circuit étant conçu de telle sorte que, dans la position de repos, le cylindre accumulateur à ressort (5) est raccordé à la source d'air comprimé (9) et est purgé, tandis qu'il est purgé dans la position de service et que la vanne à 3/2 voies retourne sous l'effet du ressort, en cas de relâchement d'un élément d'actionnement (8.1), de la position de service à la position de repos.

3. Dispositif de déverrouillage d'urgence selon l'une quelconque de la revendication 1 ou 2, **caractérisé en ce que** le dispositif pour le déplacement du guide porteur (3) de la position fermée vers l'extérieur au-delà de la position de point mort présente un boulon d'ouverture (7), qui est guidé dans une patte à trou oblong (6) reliée à la tige de piston (5.2) du cylindre accumulateur à ressort (5), l'agencement étant tel que, avec le ressort (5.1) tendu, le boulon d'ouverture (7) est disposé dans la position fermée sur l'extrémité intérieure du trou oblong et dans la position ouverte sur l'extrémité extérieure du trou oblong et, en cas d'actionnement du dispositif de déverrouillage d'urgence, l'extrémité intérieure du trou oblong de la patte à trou oblong (6) avec le boulon d'ouverture (7) est déplacée du fait du déplacement de la tige de piston (5.2) sous l'effet du ressort (5.1).

4. Dispositif de déverrouillage d'urgence selon l'une quelconque des revendications 1 à 3, **caractérisé en ce qu'**un robinet de secours est disposé aussi bien dans le véhicule qu'à l'extérieur sur le véhicule dans la zone de la porte coulissante basculante.

5. Dispositif de déverrouillage d'urgence selon la revendication 4, **caractérisé par** un dispositif pour empêcher un actionnement involontaire du robinet d'urgence.

6. Dispositif de déverrouillage d'urgence selon la revendication 5, **caractérisé en ce qu'**en particulier le robinet d'urgence disposé dans le véhicule est fixé de façon amovible par un dispositif d'aimant dans la position de repos.

7. Dispositif de déverrouillage d'urgence selon la revendication 5, **caractérisé en ce qu'**en particulier le robinet d'urgence disposé à l'extérieur sur le véhicule peut être fermé par un dispositif de verrouillage pouvant être actionné au moyen d'une clef.
